# EUROPÄISCHE PATENTSCHRIFT

(11) **EP 0 583 629 B1**
(45) Veröffentlichungstag und Bekanntmachung des Hinweises auf die Patenterteilung: **01.04.1998**
(21) Anmeldenummer: 93111525.7
(22) Anmeldetag: 19.07.1993
(51) Int. Cl.: E21B 10/48, E21B 10/62

(54) **Bohrkrone mit umfangverteilten, lösbar angeordneten Zahnkörpern**
Core bit comprising removable toothed elements with a peripheral distribution
Couronne de forage avec des éléments dentés répartis sur la périphérie et disposés de façon amovible

(30) Priorität: 10.08.1992 DE 4226363
(43) Veröffentlichungstag der Anmeldung: 23.02.1994
(73) Patentinhaber: Bauer Spezialtiefbau GmbH, 86529 Schrobenhausen (DE)
(72) Erfinder: Fromme, Theo, Dipl.-Ing., D-56154 Boppard (DE)
(74) Vertreter: Heim, Hans-Karl, Dipl.-Ing.

(56) Entgegenhaltungen:
- EP-A- 0 156 762
- EP-A- 0 351 699
- DE-A- 3 600 189
- DE-A- 3 738 942
- DE-A- 3 933 867
- DE-B- 1 254 102
- DE-C- 851 331
- FR-A- 1 317 937
- US-A- 1 957 476
- US-A- 2 506 341
- US-A- 2 506 387
- US-A- 2 506 388
- US-A- 2 520 876
- US-A- 4 208 154
- US-A- 4 854 396
- US-E- 26 669

## Beschreibung

Die Erfindung betrifft eine Bohrkrone mit umfangsverteilten, lösbar angeordneten Zahnkörpern, insbesondere für Bohrrohre.

Bekannt sind Bohrkronen insbesondere für doppelwandige Bohrrohre mit gebräuchlichen Durchmessern von 600 mm bis 2000 mm. Diese bestehen aus einem Stahlgusskörper mit einer Kronenverzahnung und einem Kupplungsteil zum Verbinden mit dem Bohrrohrstrang. Bei be kannten Bohrkronen sind die Zähne durch Brennschnitte aus einem gewalzten Flussstahl-Rohling geformt und durch Aufschweisse-n erhöht und darauf mit einer Verschleiss-Auftragschweissung gepanzert. Bei diesen Kronen werden die verschlissenen oder abgebrochenen Zähne durch sog. Lagenschweissen von unten nach oben neu aufgebaut und gepanzert und nachgeschliffen. Wenn die Verschleisspanzerung nur teilweise zu erneuern ist, wird zunächst die verschlissene Panzerung abgeschliffen, dann durch Aufbauschweissung die Grundzahnform wieder hergestellt und darauf die Verschleisspanzerung aufgebracht. Diese Arbeiten können nur ausnahmsweise auf der Baustelle durchgeführt werden, sie erfordern ausserdem einen Werkstatt-Arbeitsaufwand von ca. einer bis zwei Arbeitsstunden pro Zahn.

Bei anderen bekannten Bohrkronen sind vollständige Zahneinheiten mit äusseren Freischnitträumern und inneren Zahnrücken in tiefen Ausbuchtungen in den Grundkörper der Bohrkrone eingeschweisst. Durch diese Formgestaltung sind sehr lange und tiefe Schweissnähte erforderlich.

Sollen bei dieser Bauart verschlissene Zähne ersetzt werden, so ist es umständlich und langwierig, diese grossen Schweissnähte zu entfernen, die Ausbuchtungen zur Aufnahme von neuen Zahneinheiten freizumachen und vorzubereiten. Das Einschweissen der neuen Zahneinheiten erfordert einen grossen Zeitund Arbeitsaufwand. Diese umfangreichen Arbeiten können ebenfalls nicht auf der Baustelle durchgeführt werden, sondern die Bohrrohre oder Bohrkronen müssen zum Aufarbeiten in eine Werkstatt.

Die Erfindung bezieht sich auf eine demgegenüber verbesserte Bohrkrone, die in an sich bekannter Weise leicht von dem Bohrrohr gelöst werden kann und bei der die dem stärksten Verschleiss ausgesetzten Zahnkörper mit geringstem Zeit- und Arbeitsaufwand ersetzbar sind. Diese Arbeiten sind auf der Baustelle durchführbar.

Zur Lösung dieser Aufgabe wurde ein ringförmiger an ein Bohrrohr oder eine Kupplung anschweissbarer Grundkörper vorgeschlagen, an den abstandsverteilt Zahn-Ansätze angeformt sind, an denen aus- tauschbar die Zahnkörper durch Verschweissen in der Weise angesetzt sind, dass alle Schweissnähte zur Unterkante des Grundkörpers auf einer ebenen Kreislinie liegen.

Anstelle von Schweissnähten können auch Steckverbindungen oder Verriegelungen für die mechanische Befestigung der Zahnkörper an der Unterkante des Grundkörpers in Betracht kommen.

Die Erfindung knüpft an diese Ausbildungsweise nach der DE 39 33 867 A1 an, und sie besteht aus einem Zahnkörper mit
a) einer dem Bohrrohrdurchmesser angepassten leicht gekrümmten Anschlussfläche für die Schweiss- oder Steckverbindung zu der auf einer ebenen Kreislinie liegenden Unterkante oder deren Zahn-Ansätzen des Grundkörpers,
b) einer im rechten oder spitzen Winkel zu dieser Fläche verlaufenden nahezu ebenen Rückenfläche,
c) einer an die Anschlussfläche und an die Rückenfläche anschliessende, diese verbindende, einen Winkelbereich zwischen ca. 180° und 270° umschreibende, stetig gekrümmte Arbeitsfläche, die flächenverteilt mit einer Anzahl von eingelassenen, etwa um 1,5 bis 2,0 mm aus der umgebenden Fläche heraustretenden Hartmetall-Stirnstiften versehen ist,
d) zwei die obengenannten Flächen beidseitig abschliessenden Stirnflächen, die zu der Anschlussfläche einen Winkel kleiner 90° bilden.

Eine abgewandelte Lösung, die ebenfalls von der DE 39 33 867 A1 ausgeht, besteht aus einem Zahnkörper mit den identischen Merkmalen a), b) und d), sowie mit
c') einer an die Anschlussfläche und an die Rückenfläche anschliessende, diese verbindende, einen Winkelbereich zwischen ca. 180° und 270° umschreibende, stetig gekrümmte Arbeitsfläche, in die eine Anzahl von Hartmetall-Platten eingelassen ist, die etwa um 1,5 bis 2,0 mm aus der gekrümmten Arbeitsfläche heraustreten.

Diese Bohrkrone mit den erfindungsgemäss ausgebildeten Merkmalen stellt gegenüber den bekannten Bauformen wie auch der gattungsgemässen Bohrkrone einen erheblichen Fortschritt dar. Während die Bohrrohre mit den nach dem gattungsgemässen Stand der Technik geformten Vorschweiss-Zahnkörper mit Hartmetallstiften sich vorzugsweise zum Schneiden eignen, wenn sie auch noch gewisse Fräs eigenschaften aufweisen, ist die neue Gestaltung nach der Erfindung vorzugsweise zum Fräs-Einsatz geeignet, obwohl sie auch gute Schneideigenschaften besitzt; sie ist daher universeller einsetzbar.

Dies gilt auch gegenüber bekannten Bohrkronen, beispielsweise nach der DE 36 00 189 C2, die hauptsächlich für fräsenden Vortrieb eingesetzt werden können. Ferner sind auch Bohrkronen mit Stollenzähnen zum Fräsen in harten Böden gebräuchlich, bei denen die Aussenflächen der Zähne in Richtung der Aussenschale des Bohrrohres verlaufen und die zur Erzielung eines Freischnitteffekts vorspringen müssen, so dass nur eine der Zahnbreite entsprechende Frässpur erzeugt wird.

Beim Einsatz dieser bekannten Bohrkronen hat sich gezeigt, dass häufig, bei wechselhaften Bodenverhältnissen von sehr harter bis steifer oder festplastischer Konsistenz, nur geringe oder keine Verrohrungsfortschritte erzielt werden können. Wenn dann das Bohrrohr gezogen werden soll, wirken die vorstehenden Zähne wie Widerhaken; diesen bekannten Zahnformen kommt weder ein Rückschneideeffekt zu, noch weisen sie einen Schneideffekt für den Rohrvorschub bei bindigen Böden auf.

Diese Nachteile werden bei der neuen Konfiguration der Bohrrohre mit den Zahnkörpern weitestgehend vermieden. Die beidseitigen Stirnflächen sind gegenüber den Anschlussflächen einen spitzen Winkel bildend geneigt und scharfkantig gegenüber der eine etwa ovale Umfangslinie beschreibenden Arbeitsfläche, so dass eine schneidenartige Kontur geschaffen wird. Wenn nach einem zusätzlichen Merkmal zwei Schrägflächen an die schneidenartigen Stirnflächen anschliessen, dann wird dadurch ein Wegräumraum für den geschnittenen und gelösten Boden freigegeben.

Die Standzeit dieser Schnittkanten wird noch erheblich gesteigert, wenn diese nach einem Vorschlag mit einer Aufschweiss-Panzerung aus einem verschleissfesten Werkstoff versehen werden. Es können auch die Stirnflächen grossflächig gepanzert und auch mit einer Hartmetallplatte armiert sein.

Ein bedeutsames Merkmal besteht auch noch darin, dass einige der Zahnkörper unter einem Winkel β zwischen. 5° und 25° nach aussen und einige Zahnkörper unter einem Winkel γ zwischen 5° und 25° nach innen geneigt mit der Unterkante oder deren Zahn-Ansätzen des Grundkörpers verbunden sind, wobei es besonders vorteilhaft sein kann, wenn die Zahnkörper abwechselnd nach innen und aussen geneigt mit dem Grundkörper verbunden sind.

Durch diese Verschränkung der Zahnkörper wird ein ausreichend grosser Vor- und Freischnitt erzielt, so dass die Bohrrohre ohne Schwierigkeiten jederzeit gezogen oder dem fortschreitenden Bohrablauf angepasst werden können.

Die Formgebung der Zahnkörper - zu einer rohr-axialen, die Rohrachse schneidenden Ebene symmetrisch - bringt den ausserordentlichen Vorteil mit sich, dass das Bohren sowohl rotierend wie auch oszillilerend, vorzugsweise auch abwechselnd, durchgeführt werden kann, ohne dass es zum Festsitzen des Bohrrohrs kommt. Über die nach aussen hin geneigten Zahnkörper wird gleichzeitig ein Rückfräs- wie auch ein Rückschneid-Effekt erzielt und das zur Verfutterung führendende Bodenmaterial wird über die erwähnten Schrägflächen und Zahnlücken nach innen hin weggeleitet und abgeführt. Selbst bei Verfutterungen durch Felseinlagen ist unter der Wirkung des Hartmetallbesatzes ein Rückfräsen möglich.

Weitere Vorteile können sich dadurch ergeben, dass die grösste Höhe der Zahnkörper bezogen auf die Unterkante des Grundkörpers abwechselnd unterschiedliche Masse aufweist. Das bedingt verschiedene Anpressdrücke der einzelnen Zahnkörper auf den zu fräsenden Bohrgrund, wodurch es beispielsweise möglich ist, dass einzelne Felseinlagen oder Brocken aus Hartgestein leichter weggedrückt und dann beim Rückfräsen aus der Fräs- und Schneidbahn entfernt werden können. Dabei ist es vorteilhaft, dass die nach aussen geneigten Zahnkörper ein grösseres Hass, die nach innen geneigten ein kleineres Mass ihrer grössten Höhe aufweisen: Es ergibt sich beim Bohren ein Stufenschnitt, der einen sehr schnellen Verrohrungsfortschritt ermöglicht.

Das Wegräumen und Verdrängen von gelöstem Boden wird auch noch dadurch erleichtert, dass die Unterkante des Grundkörpers zu den Flächen für die Befestigungsschweissnähte hin eine leicht konisch verlaufende Querschnittsverjüngung aufweist. Ferner können auch im Bereich der Querschnittsverjüngung als Innenräumer dienende Erhöhungen angebracht sein, welche also Aufschweiss-Hartpanzerung ausgeführt oder mit Aufschweiss-Hartpanzerung versehen sein können.

Zweckmässigerweise werden die Zahnkörper im Bereich ihrer Anschlussflächen und eines anschliessenden Flächenabschnitts ihrer Rückenflächen an den Bohrkronen-Grundkörper oder an eine im Bohrkronen-Grundkörper lösbar zu verankernde Steckverbindung angeschweisst. Aber auch die Anbringung der Zahnkörper mittels lösbarer Verriegelungen kann von Vorteil sein.

Ein weiterer wesentlicher Vorteil der Bohrkrone nach der Erfindung besteht darin, dass die halbrunde Grundform der Frässpur mit ihrem Rundungsradius auch dadurch beibehalten wird, dass die Zahnkörper abwechselnd gegeneinander geschränkt, d.h. in unter-schiedlichen Winkelstellungen zur Vertikalen angeordnet sind.

Nach weiteren wichtigen erfindungsgemässen Merkmalen des Zahnkörpers, der mit Hartmetall-Platten versehen ist, sind diese Platten rohr-radial, also senkrecht zur Rohrwandung und somit senkrecht zu den Bewegungsrichtungen des Zahnkörpers, die gesamte Krümmung der Arbeitsfläche überdeckend in diese eingelassen. Dies stellt, bei guter Stabilität der Hartmetall-Platten, einen Fräseffekt auf der ganzen im Bohrgrund aufliegenden Arbeitsfläche sicher.

Dabei ist es für die Fräseigenschaft des Zahnkörpers von Vorteil, wenn die Oberflächen der Hartmetall-Platten sägezahnartig abgeschrägt sind, vorzugsweise je eine Hälfte der Hartmetall-Platten in jeweils einer der beiden Bewegungsrichtungen.

Die Erfindung ist anhand des in der Zeichnung dargestellten Ausführungsbeispiels im folgenden mit ihren wesentlichen Merkmalen beschrieben und erläutert. Es zeigen
- Fig. 1: einen Zahnkörper aus Richtung A gem. Fig. 2;
- Fig. 2: einen Zahnkörper aus Richtung B gem. Fig. 1;
- Fig. 3: einen Zahnkörper aus Richtung C gem. Fig. 2;
- Fig. 4: einen Zahnkörper in Draufsicht gem. den Fig. 1 und 3;
- Fig. 5: eine perspektivische Teilansicht von der Unterkante des Grundkörpers;
- Fig. 6: einen Teilschnitt durch die Unterkante des Grundkörpers;
- Fig. 7: einen anderen Teilschnitt durch die Unterkante des Grundkörpers;
- Fig. 8: einen Schnitt durch einen Zahnkörper in einer anderen Ausführung;
- Fig. 9: einen Zahnkörper aus Richtung A gem. Fig. 10;
- Fig. 10: einen Zahnkörper aus Richtung B gem. Fig. 9;
- Fig. 11: einen Zahnkörper aus Richtung C gem. Fig. 10.

In Figur 1 wird die symmetrische, spitzwinklige Stellung der Stirnflächen 34 zur Anschlussfläche 31 deutlich. Die Kanten zwischen den Stirnflächen 34 und der Arbeitsfläche 33, bzw. des an die Arbeitsfläche 33 anschliessenden trapezförmigen, nahezu ebenen Flächenabschnitts 35 sind dabei hartgepanzert. In die gekrümmte Arbeitsfläche 33 sind mehrere Hartmetall-Stirnstifte 29 eingepasst.

Figur 2 zeigt die Anschlussfläche 31 und die Rückenfläche 32 als Kehle zur Aufnahme der Schweissnaht. Die in ihrem gekrümmten Abschnitt nahezu zylinderteilmantelförmige Arbeitsfläche 33 überstreicht einen Winkel von 180°, wobei sie mehrere Hartmetall-Stirnstifte 29 enthält; ihr nahezu ebener Flächenabschnitt 35 steht in einem stumpfen Winkel zur Anschlussfläche 31. Die Schrägfläche 36 schneidet die Stirnfläche zur Rückenfläche 32 hin derart an, dass der Stirnflächenumriss 37 eine hakenähnliche Kontur erhält.

Figur 3 verdeutlicht die Formung der Schrägflächen 36: An die Rückenfläche 32 und den an diese anstossenden Teil der Arbeitsfläche 33, sowie beidseitig an die Stirnflächen 34 anschliessend, sind sie leicht konkav gewölbt.

Figur 4 zeigt deutlicher den konkaven Verlauf der Schrägflächen 36, erkennbar am Verlauf der Kante zwischen den Schrägflächen 36 und der Rückenfläche 32. An der Form der Anschlussfläche 31 erkennt man die dem Bohrrohrdurchmesser angepasste leichte Krümmung des Zahnkörpers. Die in die Arbeitsfläche eingepassten Hartmetall-Stirnstifte 29 sind mit ihrem über die Aussenseite des Zahnkörpers hinausstehenden Teil sichtbar.

Figur 5 verdeutlicht die Anbringung der Zahnkörper 30 an der Unterkante 18 des Bohrkronen-Grundkörpers 1, sowie der Lage der Arbeitsflächen 33 und der Stirnflächen 34 in ihrer Wirkstellung. Der Grundkörper 1 weist zur Unterkante 18 hin eine leicht konisch verlaufende Querschnittsverjüngung 15 auf.

Über den geschränkt angeschweissten Zahnkörpern sind in diesem Bereich als Freischnitträumer 10 dienende, ihrer Funktion entsprechend geformte Erhöhungen angebracht.

Die Schränkung der Zahnkörper auf dem Bohrkronen-Grundkörper 1, sowie der sich dadurch ergebende Freischnitt im Bohrgrund, ist in den Figuren 6 und 7 dargestellt. Der Zahnkörper in Figur 6, mit Schrägfläche 36, nahezu ebenem Flächenabschnitt 35, Stirnfläche 34 und Arbeitsfläche 33 und den darin eingepassten Hartmetall-Stirnstiften 29, ist um einen Winkel β nach aussen, der Zahnkörper in Figur 7 um einen Winkel nach innen geneigt. Die Befestigung der Zahnkörper mittels einer Schweissverbindung 14 an den Zahn-Ansätzen 3 der Bohrkrone wird dabei ebenso verdeutlicht, wie die vorteilhafte Wirkung der radialen Anordnung der Hartmetall-Stirnstifte 29 im Bohrgrund. Die für die Schneid- und Fräseigenschaft wichtige Verschiedenheit der grössten Höhe der Zahnkörper h1, bzw. h2, ist in den Figuren 6 und 7 ebenfalls ersichtlich.

In Figur 8 ist der Zahnkörper 30 durch eine Schweissverbindung 14 mit dem Steckschaft 13 verbunden. Dieser ist mit einer Befestigungsbohrung 16 versehen, mit der er lösbar im Grundkörper 1 verankert werden kann.

Die Figuren 9, 10 und 11 zeigen ein Ausführungsbeispiel des Zahnkörpers nach Anspruch 2. Dieser Zahnkörper entspricht demjenigen der Figuren 1 bis 4, wobei statt der Hartmetall-Stirnstifte vier Hartmetall-Platten 28 in die Arbeitsfläche 33 eingelassen sind. Figur 10 verdeutlicht deren der Arbeitsflächenkrümmung angepasste Oberflächenkrümmung. Wie aus den Figuren 9 und 11 ersichtlich ist, sind je zwei Hartmetall-Platten 28 zu den beiden Bewegungsrichtungen des Zahnkörpers hin abgeschrägt.

## Patentansprüche

1. Bohrkrone mit umfangverteilten, lösbar angeordneten Zahnkörpern, insbesondere für Bohrrohre, mit einem ringförmigen an ein Bohrrohr oder eine Kupplung anschweissbaren Grundkörper, an den abstandsverteilt Zahn-Ansätze angeformt sind, an denen austauschbar die Zahnkörper durch Verschweissen oder durch Steckverbindungen in der Weise angesetzt sind, daß die Flächen für die Befestigungsschweissnähte bzw. die Steckverbindungsflächen zur Unterkante des Grundkörpers auf einer ebenen Kreislinie liegen,
**gekennzeichnet** durch
Zahnkörper (30) mit
a) einer dem Bohrrohrdurchmesser angepassten leicht gekrümmten Anschlussfläche (31) für die Steck- oder Schweissverbindung (14) zu der auf einer ebenen Kreislinie liegenden Unterkante (18) oder deren Zahn-Ansätzen (3) des Grundkörpers (1),
b) einer im rechten oder spitzen Winkel (α) zu dieser Fläche (31) verlaufenden nahezu ebenen Rückenfläche (32),
c) einer an die Anschlussfläche (31) und an die Rückenfläche (32) anschliessende, diese verbindende, einen Winkelbereich zwischen ca. 180° und 270° umschreibende, stetig gekrümmte Arbeitsfläche (33), die flächenverteilt mit einer Anzahl von eingelassenen, etwa um 1,5 bis 2,0 mm aus der umgebenden Fläche heraustretenden Hartmetall-Stirnstiften (29) versehen ist,
d) zwei die oben genannten Flächen (31,32,33) beidseitig abschliessenden Stirnflächen (34), welche zueinander geneigt sind und zu der Anschlussfläche (31) einen Winkel kleiner 90° bilden.

2. Bohrkrone mit umfangverteilten, lösbar angeordneten Zahnkörpern, insbesondere für Bohrrohre, mit einem ringförmigen, an ein Bohrrohr oder an eine Kupplung anschweissbaren Grundkörper, an den abstandsverteilt Zahn-Ansätze angeformt sind, an denen austauschbar die Zahnkörper durch Verschweissen oder durch Steckverbindungen in der Weise angesetzt sind, dass die Flächen für die Befestigungsschweissnähte bzw. die Steckverbindungsflächen zur Unterkante des Grundkörpers auf einer ebenen Kreislinie liegen,
**gekennzeichnet** durch
Zahnkörper (30) mit
a) einer dem Bohrrohrdurchmesser angepassten, leicht gekrümmten Anschlussfläche (31) für die Steck-oder Schweissverbindung (14) zu der auf einer ebenen Kreislinie liegenden Unterkante (18) oder deren Zahn-Ansätzen (3) des Grundkörpers (1),
b) einer im rechten oder spitzen Winkel (α) zu dieser Fläche (31) verlaufenden nahezu ebenen Rückenfläche (32),
c) einer an die Anschlussfläche (31) und an die Rückenfläche (32) anschliessende, diese verbindende, einen Winkelbereich zwischen ca. 180° und 270° umschreibende, stetig gekrümmte Arbeitsfläche (33), in die eine Anzahl von Hartmetall-Platten (28) eingelassen ist, die etwa 1,5 bis 2,0 mm aus der gekrümmten Arbeitsfläche (33) heraustreten,
d) zwei die oben genannten Flächen (31,32,33) beidseitig abschliessenden Stirnflächen (34), welche zueinander geneigt sind und zu der Anschlussfläche (31) einen Winkel kleiner 90° bilden.

3. Bohrkrone nach einem der Ansprüche 1 oder 2, dadurch gekennzeichnet, dass zwischen der, einen Winkelbereich zwischen ca. 180° und 270° umschreibenden, stetig gekrümmten Arbeitsfläche (33) mit Hartmetall-Stirnstiften (29) oder Hartmetall-Platten (28) und der Anschlussfläche (31) ein nahezu ebener Flächenabschnitt (35) eingeschaltet ist, der zu dieser in einem Winkel zwischen 130° und 150° steht.

4. Bohrkrone nach einem der Ansprüche 1 oder 2, gekennzeichnet durch Zahnkörper (30), bei denen an die Rückenfläche (32) und an den an diese anschliessende Arbeitsfläche (33), sowie beidseitig an die Stirnflächen (34) anschliessend zwei Schrägflächen (36) anstossen, die leicht konkav gewölbt die Stirnflächen (34) zur Rückenfläche (32) hin derart anschneiden, dass die Stirnflächenumrisse (37) eine hakenähnliche Kontur erhalten.

5. Bohrkrone nach einem der Ansprüche 1 oder 2, gekennzeichnet, dass die Zahnkörper (30) an die Unterkante (18) der Grundkörper (1) oder an deren Zahn-Ansätzen (3) mit ihren Anschlussflächen (31) durch lösbare Verriegelungen angeschlossen sind.

6. Bohrkrone nach einem der Ansprüche 1 oder 2, dadurch gekennzeichnet, dass die Zahnkörper (30) im Bereich ihrer Anschlussflächen (31) und eines anschliessenden Flächenabschnitts ihrer Rückenflächen (32) mit ihrer Unterkante (18) oder deren Zahn-Ansätzen (3) verschweisst sind.

7. Bohrkrone nach einem der Ansprüche 1 oder 2, und wenigstens einem der folgenden Ansprüche, dadurch gekennzeichnet, dass einige der Zahnkörper (30) unter einem Winkel (γ) zwischen 5° und 25° nach innen und einige Zahnkörper (30) unter einem Winkel (β) zwischen 5° und 25° nach aussen geneigt mit der Unterkante (18) oder deren Zahn-Ansätzen (3) des Grundkörpers (1) verbunden sind.

8. Bohrkrone nach Anspruch 7, dadurch gekennzeichnet, dass die Zahnkörper (30) abwechselnd nach innen und aussen geneigt mit dem Grundkörper (1) verbunden sind.

9. Bohrkrone nach den Ansprüchen 1 und 3 oder 2 und 3, dadurch gekennzeichnet, dass zumindest eine der Kanten zwischen den Stirnflächen (34) und der Rückenfläche (32) übergehend zur Arbeitsfläche (33) mit einer Aufschweiss-Hartpanzerung versehen ist.

10. Bohrkrone nach den Ansprüchen 1 und 3 oder 2 und 3, dadurch gekennzeichnet, dass zumindest eine der Stirnflächen (34) grossflächig mit einer Aufschweiss-Hartpanzerung versehen ist.

11. Bohrkrone nach den Ansprüchen 1 und 3 oder 2 und 3, dadurch gekennzeichnet, dass zumindest eine der Stirnflächen (34) mit einer Hartmetallplatte armiert ist.

12. Bohrkrone nach einem der Ansprüche 1 oder 2, dadurch gekennzeichnet, dass die grösste Höhe der Zahnkörper (30), bezogen auf die Unterkante (18) des Grundkörpers, abwechselnd unterschiedliche Masse (h1/h2) aufweist.

13. Bohrkrone nach den Ansprüchen 7 und 12, dadurch gekennzeichnet, dass die grösste Höhe (h1) der nach innen geneigten Zahnkörper (30) jeweils geringer ist, als die grösste Höhe (h2) der nach aussen geneigten Zahnkörper (30).

14. Bohrkrone nach einem der Ansprüche 1 oder 2, dadurch gekennzeichnet, dass die Unterkante (18) des Grundkörpers (1) zu den Flächen für die Befestigungsschweissnähte hin eine leicht konisch verlaufende Querschnittsverjüngung (15) aufweist.

15. Bohrkrone nach Anspruch 14, dadurch gekennzeichnet, dass im Bereich der Querschnittsverjüngung (15) als Innenräumer (10) dienende Erhöhungen angebracht sind.

16. Bohrkrone nach Anspruch 15, dadurch gekennzeichnet, dass die Innenräumer (10) als Aufschweiss-Hartpanzerung ausgeführt sind.

17. Bohrkrone nach Anspruch 2, dadurch gekennzeichnet, dass die Hartmetall-Platten (28) rohr-radial über die gesamte Krümmung der Arbeitsfläche (33) verlaufend in diese eingelassen sind.

18. Bohrkrone nach Anspruch 2, dadurch gekennzeichnet, dass die Oberflächen der Hartmetall-Platten (28) sägezahnartig abgeschrägt sind.

19. Bohrkrone nach Anspruch 18, dadurch gekennzeichnet, dass jeweils die Hälfte der Hartmetall-Platten (28) in Richtung jeweils einer der beiden Bewegungsrichtungen der Zahnkörper (30) sägezahnartig abeschrägt sind.

## Claims

1. Core bit comprising removable toothed elements with a peripheral distribution, particularly for drill tubes, having an annular body weldable to a drill tube or a coupling and onto which are shaped in spatially distributed manner tooth shoulders, to which are detachably attached the toothed elements by welding or by plug connections in such a way that the faces for the fixing welds or the plug connection faces towards the lower edge of the body are located on a planar circular line, characterized by tooth elements (30) having
a) a slightly curved connecting surface (31), adapted to the drill tube diameter, for the plug or welded joint (14) to the lower edge (18) or the tooth shoulders (3) of the body (1) located on a planar circular line,
b) an almost planar back face (32) at a right or an acute angle (α) to said face (31),
c) a continuously curved working face (33) describing an angular range between approximately 180° and 270° connecting to the connecting face (31) and to the back face (32), linking the latter, being provided in surface-distributed manner with a plurality of recesses carbide end pins (29) passing out of the surrounding surface by approximately 1.5 to 2.0 mm,
d) two end faces (34) terminating on either side said faces (31, 32, 33) and which are inclined to one another and form an angle smaller than 90° to the connecting face (31).

2. Core bit comprising removable toothed elements with a peripheral distribution, particularly for drill tubes, having an annular body weldable to a drill tube or a coupling and onto which are shaped in spatially distributed manner tooth shoulders, to which are detachably attached the toothed elements by welding or by plug connections in such a way that the faces for the fixing welds or the plug connection faces towards the lower edge of the body are located on a planar circular line, characterized by tooth elements (30) having
a) a slightly curved connection surface (31), adapted to the drill tube diameter, for the plug or welded joint (14) to the lower edge (18) or the tooth shoulders (3) of the body (1) located on a planar circular line
b) an almost planar back face (32) at a right or an acute angle (α) to said face (31),
c) a continuously curved working face (33) describing an angular range between approximately 180° and 270° connected to the connecting face (31) and to the back face (32), linking the latter, in which is recessed a plurality of carbide plates (28) passing out of the curved working face (33) by approximately 1.5 to 2.0 mm,
d) two end faces (34) terminating on either side said faces (31, 32, 33) and which are inclined to one another and form an angle smaller than 90° to the connecting face (31).

3. Core bit according to one of the claims 1 or 2, characterized in that between the continuously curved working face (33) describing an angular range between approximately 180° and 270° with carbide end pins (29) or carbide plates (28) and the connecting face (31) is introduced a virtually planar surface portion (35), which is at an angle thereto between 130° and 150°.

4. Core bit according to one of the claims 1 or 2, characterized by toothed elements (30), in which on the back face (32) and to the working face (33) connected thereto, as well as on either side on the end faces (34) abut two inclined faces (36), which in slightly, concavely curved manner precut the end faces (34) to the back face (32) in such a way that the end face outlines (37) acquire a hook-like contour.

5. Core bit according to one of the claims 1 or 2, characterized in that the toothed elements (30) are connected by detachable locking means to the lower edge (18) of the body (1) or to its toothed shoulders (3) with their connecting faces (31).

6. Core bit according to one of the claims 1 or 2, characterized in that in the vicinity of their connecting faces (31) and a connecting surface portion of their back faces (32) the toothed elements (30) are weldet to the lower edge (18) or toothed shoulders (3).

7. Core bit according to one of the claims 1 or 2 and at least one of the following claims, characterized in that some of the toothed elements (30) are inclined inwards by an angle (γ) between 5 and 25° and certain toothed elements (30) are inclined outwards by an angle (β) between 5 and 25° and connected to the lower edge (18) or the tooth shoulders (3) of the body (1).

8. Core bit according to claim 7, characterized in that the toothed elements (30) are inclined alternately inwards and outwards and connected to the body (1).

9. Core bit according to claims 1 and 3 or 2 and 3, characterized in that at least one of the edges between the end faces (34) and the back face (32) passing to the working face (33) is provided with a weld-on hard facing.

10. Core bit according to one of the claims 1 and 3 or 2 and 3, characterized in that at least one of the end faces (34) is provided in large surface manner with a weld-on hard facing.

11. Core bit according to claims 1 and 3 or 2 and 3, characterized in that at least one of the end faces (34) is reinforced with a carbide plate.

12. Core bit according to one of the claims 1 or 2, characterized in that the greatest height of the toothed elements (30), based on the lower edge (18) of the body, alternatively has differing values (h1/h2).

13. Core bit according to claims 7 and 12, characterized in that the greatest height (h1) of the inwardly inclined toothed elements (30) is smaller than the greatest height (h2) of the outwardly inclined toothed elements (30).

14. Core bit according to one of the claims 1 or 2, characterized in that the lower edge (18) of the body (1) has a slightly conical cross-sectional taper (15) towards the faces for the fixing welds.

15. Core bit according to claim 14, characterized in that in the vicinity of the cross-sectional taper (15) are provided protuberances serving as internal reamers (10).

16. Core bit according to claim 15, characterized in that the internal reamers (10) are constructed as a weld-on hard facing.

17. Core bit according to claim 2, characterized in that the carbide plates (28) pass in tube-radial recessed manner over the entire curvature of the working face (33).

18. Core bit according to claim 2, characterized in that the surfaces of the carbide plates (28) are chamfered in sawtooth-like manner.

19. Core bit according to claim 18, characterized in that in each case half of the carbide plates (28) are chamfered in sawtooth-like manner in the direction of one of the two movement directions of the toothed elements (30).

## Revendications

1. Couronne de forage avec des éléments dentés répartis sur la périphérie et disposés de façon amovible, en particulier pour des tubes de sondage, avec un corps de base annulaire pouvant se souder à un tube de sondage ou à un accouplement, corps sur lequel sont formées des embases de dent réparties à distance les unes des autres, sur lesquelles les éléments dentés sont rapportés de manière amovible par soudage ou par des assemblage encliquetés, de telle manière que les surfaces destinées aux joints de soudure de fixation ou les surfaces des assemblages encliquetés avec le bord inférieur du corps de base se trouvent sur une ligne circulaire plane, ***caractérisée par*** des éléments dentés (30) comprenant :
(a) une surface de jonction (31) légèrement incurvée, adaptée au diamètre du tube de sondage, pour l'assemblage soudé ou encliqueté (14) avec le bord inférieur (18), situé sur une ligne circulaire plane, ou avec les embases (3) de dents du corps de base (1),
(b) une surface dorsale (32) quasiment plane s'étendant à angle droit ou aigu (α) par rapport à cette surface (31),
(c) une surface de travail (33) constamment incurvée se raccordant à la surface de jonction (31) et à la surface dorsale (32), reliant celles-ci et décrivant un secteur angulaire entre environ 180° et 270°, surface qui est munie d'une pluralité d'ergots frontaux (29) en métal dur insérés de manière répartie sur la surface et saillent d'environ 1,5 à 2,0 mm par rapport à la surface environnante,
(d) deux surfaces frontales (34) fermant des deux côtés les surfaces susmentionnées (31, 32, 33) et qui sont inclinées l'une par rapport à l'autre et forment avec la surface de jonction (31) un angle inférieur à 90°.

2. Couronne de forage avec des éléments dentés répartis sur la périphérie et disposés de façon amovible, en particulier pour des tubes de sondage, avec un corps de base annulaire pouvant se souder à un tube de sondage ou à un accouplement, corps sur lequel sont formées des embases de dent réparties à distance les unes des autres, sur lesquelles les éléments dentés sont rapportés de manière amovible par soudage ou par des assemblage encliquetés, de telle manière que les surfaces destinées aux joints de soudure de fixation ou les surfaces des assemblages encliquetés avec le bord inférieur du corps de base se trouvent sur une ligne circulaire plane, ***caractérisée par*** des éléments dentés (30) comprenant
(a) une surface de jonction (31) légèrement incurvée, adaptée au diamètre du tube de sondage, pour l'assemblage soudé ou encliqueté (14) avec le bord inférieur (18), situé sur une ligne circulaire plane, ou avec les embases (3) de dents du corps de base (1),
(b) une surface dorsale (32) quasiment plane s'étendant à angle droit ou aigu (α) par rapport à cette surface (31),
(c) une surface de travail (33) constamment incurvée se raccordant à la surface de jonction (31) et à la surface dorsale (32), reliant celles-ci et décrivant un secteur angulaire entre environ 180° et 270°, surface dans laquelle est insérée une pluralité de plaques de métal dur (28), qui saillent d'environ 1,5 à 2,0 mm par rapport à la surface de travail incurvée (33),
(d) deux surfaces frontales (34) fermant des deux côtés les surfaces susmentionnées (31, 32, 33) et qui sont inclinées l'une par rapport à l'autre et forment avec la surface de jonction (31) un angle inférieur à 90°.

3. Couronne de forage selon l'une des Revendications 1 ou 2, ***caractérisée en ce que,*** entre la surface de travail (33) constamment incurvée décrivant un secteur angulaire entre environ 180° et 270° et portant des ergots frontaux en métal dur (29) ou des plaques en métal dur (28) d'une part, et la surface de jonction (31) d'autre part, est insérée une section de surface quasi plane (35), qui forme avec celles-ci un angle compris entre 130° et 150°.

4. Couronne de forage selon l'une des Revendications 1 ou 2, ***caractérisée par*** des éléments dentés (30) dans lesquels, en appui contre la surface dorsale (32) et contre la surface de travail (33) qui lui fait suite, et faisant suite des deux côtés aux surfaces frontales (34), se trouvent deux surfaces obliques (36), qui sont légèrement bombées et qui coupent les surfaces frontales (34) se raccordant à la surface dorsale (32), de telle manière que les contours (37) des surfaces frontales prennent une forme de type crochet.

5. Couronne de forage selon l'une des Revendications 1 ou 2, ***caractérisée en ce que*** les éléments dentés (30) sont raccordés au bord inférieur (18) du corps de base (1) ou à ses embases de dents (3) par leurs surfaces de jonction (31), au moyen de verrouillages amovibles.

6. Couronne de forage selon l'une des Revendications 1 ou 2, ***caractérisée en ce que*** les éléments dentés (30) sont soudés avec leur bord inférieur (18) ou leurs embases (3) de dents, au niveau de leurs surfaces de jonction (31) et d'une section de surface suivante de leurs surfaces dorsales (32).

7. Couronne de forage selon l'une des Revendications 1 ou 2, et au moins l'une des Revendications suivantes, ***caractérisée en ce que*** les éléments dentés (30) sont reliés au bord inférieur (18) ou à ses embases (3) de dents du corps de base en étant inclinés, pour certains vers l'intérieur selon un angle (γ) compris entre 5° et 25°, pour d'autres vers l'extérieur selon un angle (β) compris entre 5° et 25°.

8. Couronne de forage selon la Revendication 7, ***caractérisée en ce que*** les éléments dentés (30) sont reliés au corps de base (1) en étant inclinés en alternance vers l'intérieur et vers l'extérieur.

9. Couronne de forage selon les Revendications 1 et 3 ou 2 et 3, ***caractérisée en ce qu'***au moins l'un des bords est muni, entre les surfaces frontales (34) et la surface dorsale (32) se raccordant à la surface de travail (33), d'un blindage dur pour soudage.

10. Couronne de forage selon les Revendications 1 et 3 ou 2 et 3, ***caractérisée en ce qu***'au moins l'une des surfaces frontales (34) est munie sur une grande surface d'un blindage dur pour soudage.

11. Couronne de forage selon les Revendications 1 et 3 ou 2 et 3, ***caractérisée en ce qu***'au moins l'une des surfaces frontales (34) est armée d'une plaque en métal dur.

12. Couronne de forage selon l'une des Revendications 1 ou 2, ***caractérisée en ce que*** la plus grande hauteur des éléments dentés, rapportée au bord inférieur (18) du corps de base, présente une masse variable en alternance (h1/h2).

13. Couronne de forage selon les Revendications 7 et 12, ***caractérisée en ce que*** la plus grande hauteur (h1) des éléments dentés (30) inclinés vers l'intérieur est à chaque fois inférieure à la plus grande hauteur (h2) des éléments dentés (30) inclinés vers i'extérieur.

14. Couronne de forage selon l'une des Revendications 1 ou 2, ***caractérisée en ce que*** le bord inférieur (18) du corps de base (1) présente en direction des surfaces destinées aux joints de soudure de fixation, un effilement de section (15) d'extension légèrement conique.

15. Couronne de forage selon la Revendication 14, ***caractérisée en ce qu****'*au niveau de l'effilement de section (15) sont rapportés des rehauts servant de curettes intérieures (10).

16. Couronne de forage selon la Revendication 15, ***caractérisée en ce que*** les curettes intérieures (10) sont réalisées par un blindage dur rapporté par soudage.

17. Couronne de forage selon la Revendication 2, ***caractérisée en ce que*** les plaques en métal dur (28) sont insérées dans le sens radial du tube dans la surface de travail (33) en s'étendant sur toute la courbure de celle-ci.

18. Couronne de forage selon la Revendication 2, ***caractérisée en ce que*** les surfaces des plaques en métal dur (28) sont biseautées à la manière de dents de scie.

19. Couronne de forage selon la Revendication 18, ***caractérisée en ce que*** les deux moitiés des plaques en métal dur (28) sont inclinées à la manière de dents de scie dans, respectivement, l'une des deux directions de mouvement des éléments dentés (30).
